# EUROPÄISCHE PATENTSCHRIFT

(11) **EP 0 538 577 B1**
(45) Veröffentlichungstag und Bekanntmachung des Hinweises auf die Patenterteilung: **25.09.1996**
(21) Anmeldenummer: 92114018.2
(22) Anmeldetag: 17.08.1992
(51) Int. Cl.: A47C 20/04

(54) **Vorrichtung zum Verstellen eines schwenkbaren Bettrahmenteiles**
Device for adjusting an inclinable part of a bed-frame
Dispositif pour régler une partie inclinable d'un cadre de lit

(30) Priorität: 24.10.1991 DE 9113217 U
(43) Veröffentlichungstag der Anmeldung: 28.04.1993
(73) Patentinhaber: RK MULTI TEC GmbH & Co. KG, D-58739 Wickede (DE)
(72) Erfinder: Kahl, Robert, D-58739 Wickede (DE)
(74) Vertreter: Patentanwälte Meinke, Dabringhaus und Partner

(56) Entgegenhaltungen:
- EP-A- 0 291 840
- DE-C- 3 913 821
- DE-U- 6 924 799
- DE-U- 7 010 125

## Beschreibung

Die Erfindung betrifft eine Vorrichtung zum Verstellen eines schwenkbaren Bettrahmenteils mit einem Rastausnehmungen aufweisenden unteren Beschlagteil, einem damit zusammenwirkenden Rasthebel und einem oberen Beschlagteil sowie einem die Rückführung des Rasthebels aus einer Endposition in die Anfangsposition ermöglichenden Schieber am unteren Beschlagteil, wobei das untere Beschlagteil und das obere Beschlagteil jeweils U-förmig ausgebildet sind und die Rastausnehmungen in den U-Schenkeln des unteren Beschlagteils ausgespart sowie der Schieber zwischen den U-Schenkeln des unteren Beschlagteils geführt ist.

Bei einer derartigen bekannten Vorrichtung (DE-C-39 13 821) ist das untere, die Rastausnehmungen aufweisende Beschlagteil im wesentlichen U-förmig ausgebildet, wobei zur Versteifung des unteren Beschlagteils in den beiden U-Schenkeln und ggf. im Verbindungsboden beider U-Schenkel jeweils eine Längssicke ausgebildet ist. Dabei dienen die Längssicken in den U-Schenkeln gleichzeitig als Führungen für den die Rückführung des Rasthebels ermöglichenden Schieber, dessen Querschnitt derart an den Querschnitt des U-Profils des unteren Beschlagteils angepaßt ist, daß der Schieber weitgehend allseitig am unteren Beschlagteil anliegt.

Von Nachteil bei dieser bekannten Vorrichtung ist insbesondere die relativ aufwendige Herstellung. So müssen in das untere Beschlagteil entsprechend die Längssicken eingeformt werden und außerdem muß der Schieber genau an den Querschnitt des unteren Beschlagteils, insbesondere im Sickenbereich angepaßt sein, um eine exakte Führung zu gewährleisten. Darüber hinaus ist bei dieser bekannten Vorrichtung von Nachteil, daß bei der Rückführung des Schiebers aus der Endposition das obere Beschlagteil mit zugehörigem Bettrahmenteil, wenn es nicht vom Benutzer sicher gehalten ist, leicht herunterfallen kann, was zu einer Verletzungsgefahr führt.

Aus DE-U-69 24 799 ist eine gattungsähnliche Vorrichtung bekannt, bei welcher das untere Beschlagteil im Bereich der freien Enden einwärts gerichtet ist und bei der der Schieber im vorderen Bereich eine Breite aufweist, die größer ist als der Abstand der freien Enden.

Aufgabe der Erfindung ist die Schaffung einer Lösung, mit der bei einer gattungsgemäßen Vorrichtung bei Verbesserung der Funktionssicherheit die Herstellung vereinfacht werden kann.

Diese Aufgabe wird mit einer Vorrichtung der eingangs bezeichneten Art erfindungsgemäß dadurch gelöst, daß die beiden U-Schenkel des unteren Beschlagteils jeweils im Bereich ihrer freien Enden einwärts gekröpft sind und daß der Schieber unterhalb der Einwärtskröpfungen breiter als der Abstand der Einwärtskröpfungen ausgebildet ist, wobei die Breite des Schiebers im vorderen Bereich etwa dem Abstand der U-Schenkel des unteren Beschlagteils entspricht und zum hinteren Bereich hin zunimmt.

Mit der Erfindung wird die Herstellung einer derartigen Vorrichtung deutlich vereinfacht, da das die Raustausnehmungen aufweisende untere Beschlagteil lediglich an den freien Enden der U-Schenkel einwärts gekröpft werden muß, ansonsten jedoch keine weiteren Umformvorgänge erforderlich sind. Darüber hinaus muß der Schieber gegenüber der bekannten Lösung nicht exakt an die Profilform des unteren Beschlagteils angepaßt werden, es ist lediglich erforderlich, daß die Breite des Schiebers größer ist als der Abstand der Einwärtskröpfungen des unteren Beschlagteils. Durch die Zunahme der Breite des Schiebers nach hinten wird der zusätzliche Vorteil erreicht, daß aufgrund des Übermaßes des Schiebers im hinteren Bereich der Schieber besonders funktionstüchtig ist, da durch die durch das Übermaß auftretende Reibung die Verstellung der Beschlagteile erschwert wird, was insbesondere bei der Rückführung aus der Endposition in die Anfangsposition von großem Vorteil ist, da dadurch ein ungewünscht schnelles Zurückführen bzw. Herunterfallen des oberen Beschlagteiles mit zugehörigem Bettrahmenteil und eine damit verbundende Verletzungsgefahr vermieden wird.

In vorteilhafter Ausgestaltung der Erfindung ist vorgesehen, daß der Schieber in bezug auf die Symmetrieachse des U-Profils des unteren Beschlagteils aus zwei spiegelsymmetrischen Hälften besteht, die im vorderen Bereich an den Verbindungsstegen miteinander verbunden sind. Der Schieber, der bevorzugt aus Kunststoff besteht, benötigt dann nur einen geringen Materialaufwand, was aus Kosten- und Gewichtsgründen von entsprechendem Vorteil ist.

Weiterhin ist vorgesehen, daß der Schieber nur in den beiden Eckbereichen des U-Profils und jeweils im Bereich unterhalb der Einwärtskröpfungen am unteren Beschlagteil anliegt. Diese Ausgestaltung ist besonders materialsparend, hier kann beispielsweise der Schieber im in den unteren Beschlagteil geführten Bereich querschnittlich etwa U-förmig mit nach außen vorstehenden Eckbereichen ausgebildet sein.

Die Erfindung ist nachstehend anhand der Zeichnung beispielsweise näher erläutert. Diese zeigt in
- Fig. 1: eine Seitenansicht einer erfindungsgemäßen Vorrichtung,
- Fig. 2: das obere Beschlagteil der Vorrichtung nach Figur 1 mit Rastenhebel im Querschnitt,
- Fig. 3: die Vorrichtung nach Fig. 1 im Querschnitt und
- Fig. 4: ein Detail des Schiebers in einer Ansicht von oben.

Eine Vorrichtung zum Verstellen eines schwenkbaren Bettrahmenteiles ist in der Zeichnung allgemein mit 1 bezeichnet. Die Vorrichtung 1 besteht im wesentlichen aus einem oberen, U-förmigen Beschlagteil 2, einem unteren, umgekehrt U-förmigen Beschlagteil 3, einen damit zusammenwirkenden Rastenhebel 4 und einem Schieber 5.

Jeweils an den freien Enden des oberen und des unteren Beschlagteils 2 bzw. 3 sind gelenkig jeweils über Nietbolzen 11,12 Anschraublaschen 6 bzw. 7 für die Montage von nicht dargestellten Bettrahmenteilen vorgesehen.

Das U-förmige obere Beschlagteil 2 nimmt den Rastenhebel 4 mittels eines Nietbolzens 8 auf, derart, daß der Rastenhebel 4 gegenüber dem oberen Beschlagteil 2 schwenkbar ist. Oben im U-Profil des oberen Beschlagteils 2 ist ein Längsschlitz 18 eingearbeitet, der dem Rastenhebel 4 in der Mitte des U-Profils als Führung dient.

Das ebenfalls U-förmige untere Beschlagteil 3 ist im Bereich der freien Enden seiner U-Schenkel 3a einwärts gekröpft, diese Einwärtskröpfungen sind mit 20 bezeichnet. Die Einwärtskröpfungen 20 dienen als Versteifung und zugleich als obere Führungsbegrenzung für den Schieber 5. Über den Einwärtskröpfungen 20 sind Rasten 13 für die Verstellung des Rastenhebels 4 eingearbeitet. Im Bereich der Aufhängung (Nietbolzen 8) des Rastenhebels 4 ist zusätzlich eine Einbuchtung 15 im unteren Beschlagteil 3 vorgesehen, um ein Aufschlagen des Nietbolzens 8 zu vermeiden.

Mit einem weiteren Nietbolzen 10 sind das obere und das untere Beschlagteil 2,3 schwenkbar miteinander verbunden, wobei die Verschwenkung entsprechend durch den Rastenhebel 4 begrenzt ist.

Der Schieber 5 ist vorzugsweise aus Kunststoff gefertigt und dient zur Anhebung des Rastenhebels 4 beim Herunterlassen des am oberen Beschlagteil 2 befestigten Kopf bzw. Fußteils des zugehörigen Bettgestells. Im heruntergelassenen Zustand ruht der Rastbolzen 9 des Rastenhebels 4 auf einer Rücklauffläche 14 der Funktionsöffnung 17 in den Stegen des Schiebers 5.

Der Schieber ist querschnittlich symmetrisch zur Symmetrieachse des U-Profils des unteren Beschlagteils 3 ausgebildet (Fig. 3) und besteht aus zwei Hälften, die im vorderen Bereich mit einem Verbindungssteg 19 miteinander verbunden sind. Im vorderen Bereich entspricht die Breite des Schiebers 5 in etwa dem der Schenkel 3a des unteren Beschlagteils 3, während im hinteren Bereich 16 des Schiebers der Schieber in Überbreite ausgeführt ist, so daß eine Verschiebung des Schiebers 5 durch Reibung behindert ist, um ein leichtes Verstellen von der End- in die Anfangsposition bzw. ein Herunterfallen des oberen Beschlagteils 2 zu vermeiden.

Beim Anheben des oberen Beschlagteils 2 verläßt der Rastenbolzen 9 des Rastenhebels 4 die Rücklauffläche 14 des Schiebers 5 und kann in die entsprechenden Rasten 13 des unteren Beschlagteils einfallen. Über die letzte Raste 21 hinausgezogen läuft beim Zurücklassen des oberen Beschlagteils 2 der Rastenbolzen 9 auf die Rücklauffläche 14 des Schiebers 5 und wird ohne die Rasten 13 zu berühren wieder in die Ausgangsstellung zurückgeführt. Der Verstellvorgang kann dann wieder neu vollzogen werden.

Natürlich ist die Erfindung nicht auf das in der Zeichnung dargestellte Ausführungsbeispiel beschränkt. Weitere Ausgestaltungen der Erfindung sind möglich, ohne den Grundgedanken zu verlassen. So können beispielsweise die Rastausnehmungen 13 im unteren Beschlagteil anders angeordnet sein, beispielsweise können die Einkröpfungen einfach als rechtwinklige Abwinklungen der U-Schenkel ausgeführt sein, in denen dann auch die Rastausnehmungen ausgebildet sind und dgl. mehr.

## Patentansprüche

1. Vorrichtung zum Verstellen eines schwenkbaren Bettrahmenteils mit einem Rastausnehmungen aufweisenden unteren Beschlagteil (3), einem damit zusammenwirkenden Rastenhebel (4) und einem oberen Beschlagteil (2) sowie einem die Rückführung des Rastenhebels aus einer Endposition in die Anfangsposition ermöglichenden Schieber (5) am unteren Beschlagteil, wobei das untere Beschlagteil und das obere Beschlagteil jeweils U-förmig ausgebildet sind und die Rastausnehmungen (13) in den U-Schenkeln des unteren Beschlagteils ausgespart sowie der Schieber zwischen den U-Schenkeln (3a) des unteren Beschlagteils geführt ist,
dadurch gekennzeichnet,
daß die beiden U-Schenkel (3a) des unteren Beschlagteils (3) jeweils im Bereich ihrer freien Enden einwärts gekröpft sind und daß der Schieber (5) unterhalb der Einwärtskröpfungen (20) breiter als der Abstand der Einwärtskröpfungen (20) ausgebildet ist, wobei die Breite des Schiebers (5) im vorderen Bereich etwa dem Abstand der U-Schenkel (3a) des unteren Beschlagteils (3) entspricht und zum hinteren Bereich (16) hin zunimmt.

2. Vorrichtung nach Anspruch 1,
dadurch gekennzeichnet,
daß der Schieber (5) in Bezug auf die Symmetrieachse des U-Profils des unteren Beschlagteils (3) aus zwei spiegelsymmetrischen Hälften besteht, die im vorderen Bereich mit einem Verbindungssteg (19) miteinander verbunden sind.

3. Vorrichtung nach Anspruch 1 oder 2,
dadurch gekennzeichnet,
daß der Schieber (5) nur in den beiden Eckbereichen des U-Profils und jeweils im Bereich unterhalb der Einwärtskröpfungen (20) am unteren Beschlagteil (3) anliegt.

## Claims

1. Device for adjusting a pivotable bed frame part, with a lower fitting (3) having catch recesses, a catch level (4) interacting therewith and an upper fitting (2), as well as a slide (5) on the lower fitting to enable the catch lever to be returned from a final position to the initial position, the lower fitting and the upper fitting being each U-shaped and the catch recesses (13) being relieved in the legs of the U of the lower fitting and the slide being guided between the legs (3a) of the U of the lower fitting, characterised in that the two legs (3a) of the U of the lower fitting (3) are bent inwards at their respective free ends and that the slide (5) is wider underneath the inward bends (20) than the distance between the inward bends (20), the width of the slide (5) in the front zone being approximately equal to the distance of the legs (3a) of the U of the lower fitting (3) and increasing in the direction of the rear zone (16).

2. Device in accordance with Claim 1, characterised in that the slide (5), in respect of the axis of symmetry of the U profile of the lower fitting (3), consists of two specularly symmetrical halves which are interconnected in the front zone by means of a connecting web (19).

3. Device in accordance with Claims 1 or 2, characterised in that the slide (5) only rests against the lower fitting (3) in the two corner zones of the U profile and in each case in the zones underneath the inward bends (20).

## Revendications

1. Dispositif pour le réglage d'une partie inclinable de cadre de lit avec une partie de garnissage inférieure (3) comportant des évidements crantés, un levier cranté (4) coopérant et une partie de garnissage supérieure (2) ainsi qu'un coulisseau (5) permettant le retour du levier cranté depuis la position d'extrémité sur la position de départ dans la partie de garnissage inférieure, la partie de garnissage inférieure et la partie de garnissage supérieure étant respectivement conçues en forme de U et les évidements crantés (13) sont ménagés dans les branches en U de la partie de garnissage inférieure et le coulisseau est guidé entre les branches en U (3a) de la partie de garnissage inférieure,
caractérisé en ce que
les deux branches en U (3a) de la partie de garnissage inférieure (3) sont respectivement coudées ou repliées vers l'intérieur dans la zone de leurs extrémités libres et en ce que le coulisseau (5) est conçu de façon à être plus large au-dessous des coudes (20) que la distance entre les coudes (20), la largeur du coulisseau (5) dans la zone avant correspondant sensiblement à la distance entre les branches en U (3a) de la partie de garnissage inférieure (3) et allant en grossissant vers la zone arrière (16).

2. Dispositif selon la revendication 1,
caractérisé en ce que
le coulisseau (5) consiste en deux moitiés spéculairement symétriques par rapport à l'axe de symétrie du profilé en U de la partie de garnissage inférieure (3), moitiés symétriques qui sont raccordées dans la partie avant par une aile de liaison (19).

3. Dispositif selon la revendication 1 ou 2,
caractérisé en ce que
le coulisseau (5) ne repose que dans les deux zones d'extrémité du profilé en U et respectivement dans la partie au-dessous des coudes (20) sur la partie de garnissage inférieure (3).
